# EUROPÄISCHE PATENTSCHRIFT

(11) **EP 1 235 965 B1**
(45) Veröffentlichungstag und Bekanntmachung des Hinweises auf die Patenterteilung: **15.09.2004**
(21) Anmeldenummer: 00993330.0
(22) Anmeldetag: 24.10.2000
(51) Int. Cl.: E04G 21/04

(54) **VERTEILERMAST FÜR BETONPUMPEN**
CONCRETE DISTRIBUTING BOOM FOR CONCRETE PUMPS
MAT DISTRIBUTEUR POUR POMPES A BETON

(30) Priorität: 08.12.1999 DE 19959070
(43) Veröffentlichungstag der Anmeldung: 04.09.2002
(73) Patentinhaber: PUTZMEISTER Aktiengesellschaft, 72631 Aichtal (DE)
(72) Erfinder: SCHMITZ, Rolf, 71111 Waldenbuch (DE); SCHILLINGER, Dieter, 78579 Neuhausen/F. (DE)
(74) Vertreter: Wolf, Eckhard, Dr.-Ing.
(86) Internationale Anmeldenummer: PCT/EP2000/010444
(87) Internationale Veröffentlichungsnummer: WO 2001/042591

(56) Entgegenhaltungen:
- EP-A- 0 413 928
- WO-A-93/13010
- DE-U- 7 608 628
- JP-A- 60 047 162
- US-A- 5 557 526
- ANONYMOUS: "FREQUENT FLYER PROGRAM FOR CONCRETE BOOMS" CONCR CONSTR JUN 1988, Bd. 33, Nr. 6, Juni 1988 (1988-06), XP002164679

## Beschreibung

Die Erfindung betrifft einen Verteilermast für Betonpumpen mit einem auf einem Unterbau um eine vertikale Achse drehbaren Lagerbock, mit einem Armpaket, bestehend aus mehreren, paarweise gegeneinander verschwenkbaren, eine Betonleitung tragenden Mastarmen, deren erster Mastarm an einem Drehgelenk des Lagerbocks angelenkt ist, und mit einem vorzugsweise hydraulisch betätigbaren Antriebsmechanismus, der ein vorzugsweise über Zahnstangen um eine vertikale Achse drehbares Antriebsritzel für den Drehantrieb des Lagerbocks aufweist.

Betonverteilermaste dieser Art werden auf mobile oder stationäre Unterbauten montiert und mit ihrer Betonleitung an den Druckanschluß einer Betonpumpe angeschlossen. Das Antriebsritzel ist üblicherweise starr mit dem Lagerbock verbunden, vorzugsweise an diesem unlösbar angeschweißt. Bei der Montage wird der Verteilermast mit seinem Antriebsritzel zunächst in den Antriebsmechanismus eingeführt und sodann mit dem Unterbau verschraubt. Dabei ist viel Sorgfalt erforderlich, damit die Zähne des Antriebsritzels und der Zahnstangen nicht beschädigt werden. Deshalb wird die Montage meist werkseitig vorgenommen. Andererseits können viele Baustellen wegen ihrer Größe oder wegen Platzmangels nicht mit Fahrbetonpumpen bedient werden. Es sind dort stationäre Unterbauten erforderlich, auf die der Verteilermast aufgesetzt wird. Es wäre daher von Vorteil, wenn der Verteilermast einfach von einer Fahrbetonpumpe abgenommen und auf einen Stationärmast aufgesetzt werden könnte.

Aus der JP-A-60047162 ist ein Verteilermast gemäß dem Oberbegriff des Anspruchs 1 bekannt geworden.

Ausgehend hiervon liegt der Erfindung die Aufgabe zugrunde, einen Verteilermast für Betonpumpen zu konstruieren, der einfach auf verschiedenen Unterbauten montierbar ist.

Zur Lösung dieser Aufgabe werden die im Anspruch 1 angegebenen Merkmale vorgeschlagen. Vorteilhafte Ausgestaltungen und Weiterbildungen der Erfindung ergeben sich aus den abhängigen Ansprüchen.

Die Erfindung geht von dem Gedanken aus, daß die zum Antriebsmechanismus des Verteilermasts gehörenden Bauteile vollständig im Unterbau integriert sind, so daß ein einfacher Mastwechsel möglich ist.

Gemäß der Erfindung weist das Antriebsritzel einen über den Unterbau überstehenden koaxialen Paßzapfen und mindestens ein exzentrisch angeordnetes Drehmitnehmerelement auf, während der Lagerbock eine zum Paßzapfen komplementäre, auf diesen lösbar aufsteckbare Aufnahmebüchse sowie mindestens eine lösbar mit dem Drehmitnehmerelement kuppelbare Mitnahmepartie aufweist. Hierbei ist das mindestens eine Drehmitnehmerelement zweckmäßig an einem radial über den Paßzapfen überstehenden, vorzugsweise plattenförmigen Ausleger angeordnet. Es kann zum Paßzapfen achsparallel über den Ausleger überstehender Kupplungszapfen ausgebildet sein, der in eine komplementäre Mitnahmebohrung im Lagerbock einführbar und dort vorzugsweise gegen ein Herausziehen sicherbar ist. In kinematischer Umkehrung kann das mindestens eine Drehmitnehmerelement auch als im Ausleger angeordnete, zum Paßzapfen achsparallele Bohrung ausgebildet sein, in die ein komplementärer Mitnahmezapfen des Lagerbocks einführbar und dort vorzugsweise gegen ein Herausziehen sicherbar ist. Die unterbauseitigen Drehmitnehmerelemente und die lagerbockseitigen Mitnahmepartien sind vorteilhafterweise formschlüssig, vorzugsweise mittels Stiften miteinander kuppelbar.

Eine vorteilhafte Weiterbildung der Erfindung sieht vor, daß die Aufnahmebüchse mit nach unten weisender Öffnung starr in den Lagerbock eingesetzt, vorzugsweise eingeschweißt ist. Der Lagerbock weist zweckmäßig einen auf der Seite der Büchsenöffnung radial überstehenden, vorzugsweise plattenförmigen, die Mitnahmepartie bildenden Ausleger auf, der beim Kupplungsvorgang auf den unterbauseitigen Ausleger aufsetzbar ist. Vorteilhafterweise sind zwei einander bezüglich des Paßzapfens diametral gegenüberliegende Drehmitnehmerelemente vorgesehen.

Zur Montageerleichterung können der Paßzapfen, die Aufnahmebüchse und/oder das mindestens eine Drehmitnehmerelement einen Einführkonus für das jeweilige Komplementärteil aufweisen.

Bevorzugt wird der erfindungsgemäße Verteilermast als Wechselmast für mobile und stationäre Unterbauten verwendet.

Im folgenden wird die Erfindung anhand eines in der Zeichnung in schematischer Weise dargestellten Ausführungsbeispiels näher erläutert. Es zeigen
- Fig. 1: eine Seitenansicht eines mobilen Unterbaus und zweier stationärer Unterbauten für einen als Wechselmast ausgebildeten Verteilermast;
- Fig. 2: einen Ausschnitt aus dem Armpaket und dem Unterbau des Verteilermasts in schaubildlicher Darstellung während der Montage;
- Fig. 3: eine schaubildliche, teilweise geschnittene Explosionsdarstellung des unterbauseitigen Antriebsmechanismus eines Verteilermasts.

Der in der Zeichnung dargestellte Verteilermast ist für fahrbare oder für stationäre Betonpumpen bestimmt. Die in Fig. 1 gezeigte fahrbare Betonpumpe 10 weist einen auf einem Fahrgestell 12 angeordneten Unterbau 14 zur Aufnahme des Armpakets 16 auf. Auf dem Fahrgestell 12 ist die Förderpumpe 18 mit Materialaufgabebehälter 20 montiert, deren Förderleitung an die Betonleitung 22 des Verteilermasts angeschlossen ist. Die zusätzlich in Fig. 1 dargestellten stationären Betonpumpen 24,26 weisen eine Rohrsäule 28 bzw. ein Gittergestell 30 auf, die an ihrem Oberteil den jeweiligen stationären Unterbau 14',14" des Verteilermasts tragen.

Der Verteilermast weist einen auf dem Unterbau 14,14',14" um eine vertikale Achse drehbaren Lagerbock 32 sowie ein Armpaket 34 auf. Das Armpaket besteht aus mehreren, paarweise gegeneinander verschwenkbaren, die Betonleitung 22 tragenden Mastarmen 34,34',34", deren erster Mastarm 34 an dem Lagerbock 32 über ein Drehgelenk 36 mit horizontaler Achse angelenkt ist. Der vorzugsweise hydraulisch betätigbare Antriebsmechanismus 38 für den Drehantrieb des Lagerbocks 32 ist vollständig im Unterbau 14,14',14" angeordnet. Er weist ein im Unterbau angeordnetes, über zwei Zahnstangen 40 um eine vertikale Achse drehbares Antriebsritzel 42 auf, das mit dem Lagerbock 32 des Armpakets 16 lösbar kuppelbar ist. Das Antriebsritzel 42 ist zu diesem Zweck mit einem über den Unterbau 14,14',14" überstehenden koaxialen Paßzapfen 44 starr verbunden, während der Lagerbock 32 eine zum Paßzapfen 44 komplementäre, nach unten offene, auf den Paßzapfen lose aufsteckbare Aufnahmebüchse 46 aufweist. Außerdem ist das Antriebsritzel 42 mit zwei exzentrisch angeordneten Drehmitnehmerelementen 48 starr verbunden, die bei dem gezeigten Ausführungsbeispiel als Mitnehmerzapfen ausgebildet sind. Entsprechend weist der Lagerbock 32 zwei exzentrisch überstehende Mitnahmepartien 50 auf, die mit zu den Mitnehmerzapfen 48 kuppelbaren Bohrungen 51 ausgestattet sind. Zur Montageerleichterung weisen der Paßzapfen 44 und die Mitnehmerzapfen 48 jeweils einen Einführkonus 60,62 auf. Im montierten Zustand wird der armpaketseitige Lagerbock 32 mit dem unterbauseitigen Paßzapfen 44 mit Hilfe der Stifte 52, die durch miteinander fluchtende Bohrungen 54,54' in Laschen 56 und den Mitnehmerzapfen 48 hindurchsteckbar sind, verstiftet. Der Paßzapfen 44 und die Aufnahmebüchse 56 dienen zur Aufnahme des Kippmoments des Verteilermasts, während die Mitnehmerzapfen 48 und die komplementären Mitnahmebohrungen 50 das über den Antriebsmechanismus 38 erzeugte Drehmoment auf den Mast übertragen.

Mit den beschriebenen Maßnahmen ist es möglich, das Armpaket 16 mit Lagerbock 32 mit wenigen Handgriffen vom Unterbau 14,14',14" zu lösen und auf einen anderen Unterbau zu montieren. Dazu müssen die Stiftverbindungen 52 gelöst werden, so daß das Armpaket 16 vom Paßzapfen 44 des einen Unterbaus mit einem Kran 58 ausgehoben und auf den Paßzapfen 44 eines anderen Unterbaus aufgesteckt und dort wieder verstiftet werden kann.

Zusammenfassend ist folgendes festzuhalten: Die Erfindung bezieht sich auf einen Verteilermast für mobile und stationäre Betonpumpen. Der Verteilermast weist einen Unterbau 14,14',14", einen auf dem Unterbau um eine vertikale Achse drehbaren Lagerbock 32 sowie ein Armpaket 16 aus mehreren, gegeneinander verschwenkbaren Mastarmen 34,34',34" auf, wobei der erste Mastarm 34 an einem Drehgelenk 36 des Lagerbocks 32 angelenkt ist. Weiter ist ein Antriebsmechanismus 38 vorgesehen, der ein vorzugsweise über Zahnstangen 40 um eine vertikale Achse drehbares Antriebsritzel 42 für den Drehantrieb des Lagerbocks 32 aufweist. Um einen einfachen Mastwechsel zwischen verschiedenen Unterbauten 14,14',14" zu ermöglichen, ist der mit dem Armpaket 16 verbundene Lagerbock 32 mit dem im Unterbau angeordneten Antriebsritzel 42 lösbar kuppelbar.

## Patentansprüche

1. Verteilermast für Betonpumpen, mit einem Unterbau (14,14',14"), mit einem auf dem Unterbau um eine vertikale Achse drehbaren Lagerbock (32), mit einem Armpaket (16), bestehend aus mehreren, paarweise gegeneinander verschwenkbaren, eine Betonleitung (22) tragenden Mastarmen (34,34',34"), deren erster Mastarm (34) an einem Drehgelenk (36) des Lagerbocks (32) angelenkt ist, und mit einem vorzugsweise hydraulisch betätigbaren Antriebsmechanismus (38), der ein um eine vertikale Achse drehbares Antriebsritzel (42) für den Drehantrieb des Lagerbocks (32) aufweist, wobei der mit dem Armpaket (16) verbundene Lagerbock (32) mit dem im Unterbau (I4,14',14") angeordneten Antriebsritzel (42) lösbar kuppelbar ist, **dadurch gekennzeichnet, daß** das Antriebsritzel (42) einen über den Unterbau überstehenden koaxialen Paßzapfen (44) und mindestens ein exzentrisch angeordnetes Drehmitnehmerelement (48) aufweist, und daß der Lagerbock (32) eine zum Paßzapfen (44) komplementäre, auf diesen lösbar aufsteckbare Aufnahmebüchse (46) sowie mindestens eine lösbar mit dem Drehmitnehmerelement (48) kuppelbare Mitnahmepartie (50) aufweist.

2. Verteilermast nach Anspruch 1, **dadurch gekennzeichnet, daß** der Antriebsmechanismus (38) mit dem Antriebsritzel (42) kämmende Zahnstangen (40) aufweist.

3. Verteilermast nach Anspruch 1 oder 2, **dadurch gekennzeichnet, daß** der Paßzapfen (44) eine Zentralbohrung für den Durchtritt der Betonleitung (22) aufweist.

4. Verteilermast nach einem der Ansprüche 1 bis 3, **dadurch gekennzeichnet, daß** das mindestens eine Drehmitnehmerelement (48) an einem radial über den Paßzapfen (44) überstehenden, vorzugsweise plattenförmigen Ausleger angeordnet ist.

5. Verteilermast nach Anspruch 4, **dadurch gekennzeichnet, daß** das mindestens eine Drehmitnehmerelement (48) als zum Paßzapfen (44) achsparalleler, über den Ausleger überstehender Kupplungszapfen ausgebildet ist, der in eine komplementäre Mitnahmebohrung in der lagerbockseitigen Mitnahmepartie (50) einführbar und dort vorzugsweise gegen ein Herausziehen sicherbar ist.

6. Verteilermast nach Anspruch 4, **dadurch gekennzeichnet, daß** das mindestens eine Drehmitnehmerelement (48) als im Ausleger angeordnete, zum Paßzapfen (44) achsparallele Bohrung ausgebildet ist, in die ein komplementärer, lagerbockseitiger Mitnahmezapfen einführbar und dort vorzugsweise gegen ein Herausziehen sicherbar ist.

7. Verteilermast nach einem der Ansprüche 1 bis 6, **dadurch gekennzeichnet, daß** die Aufnahmebüchse (46) mit nach unten weisender Öffnung starr in den Lagerbock (32) eingesetzt, vorzugsweise eingeschweißt ist.

8. Verteilermast nach einem der Ansprüche 4 bis 7, **dadurch gekennzeichnet, daß** der Lagerbock (32) einen vorzugsweise auf der Seite der Büchsenöffnung radial überstehenden, vorzugsweise plattenförmigen, die Mitnahmepartie (50) bildenden Ausleger aufweist, der beim Kupplungsvorgang auf dem unterbauseitigen Ausleger abstützbar ist.

9. Verteilermast nach einem der Ansprüche 1 bis 8, **dadurch gekennzeichnet, daß** der Paßzapfen (44) einen stirnseitigen Einführkonus (60) aufweist.

10. Verteilermast nach einem der Ansprüche 1 bis 9, **dadurch gekennzeichnet, daß** die Aufnahmebüchse (46) einen stirnseitigen Einführkonus aufweist.

11. Verteilermast nach einem der Ansprüche 1 bis 10, **dadurch gekennzeichnet, daß** das mindestens eine Drehmitnehmerelement (48) oder die mindestens eine Mitnahmepartie (50) einen Einführkonus (62) für das jeweilige Komplementärteil aufweist.

12. Verteilermast nach einem der Ansprüche 1 bis 11, **dadurch gekennzeichnet, daß** zwei einander bezüglich des Paßzapfens (44) diametral gegenüberliegende Drehmitnehmerelemente (48) vorgesehen sind.

13. Verteilermast nach einem der Ansprüche 1 bis 12, **dadurch gekennzeichnet, daß** die unterbauseitigen Drehmitnehmerelemente (48) und die lagerbockseitigen Mitnahmepartien (50) formschlüssig, vorzugsweise mittels Stiften (52) miteinander kuppelbar sind.

14. Verwendung des Verteilermasts nach einem der Ansprüche 1 bis 13 als Wechselmast für mobile und stationäre Unterbauten (14,14',14").

## Claims

1. A distribution boom for concrete pumps, with a substructure (14, 14', 14''), a mounting block (32) seatable upon the substructure and rotatable about a vertical axis, an arm assembly (16) comprised of multiple mast arms (34, 34', 34''), pair-wise pivotable relative to each other, of which the first mast arm (34) is linked to a rotation linkage (36) of the mounting block (32), a concrete conduit (22) carried by the arm assembly, and a drive mechanism (38), comprising a drive pinion (42) rotatable about a vertical axis, for driving the mounting block (32), wherein the mounting block (32) connected to the set of arms (16) is releasably couplable with the drive pinion (42) associated with the substructure (14, 14', 14''), thereby characterized, that the drive pinion (42) includes a coaxial locating pin (44) projecting above the substructure and at least one eccentric positioned drive element (48), and that the mounting block (32) includes a receptacle bushing (46) complimentary to the locating pin (44) and releasably seatable thereupon as well as at least one driven part (50) releasably couplable with the drive element (48).

2. A distribution boom according to Claim 1, wherein the drive mechanism (38) comprises a rack (40) engageable with the drive pinion (42).

3. Distribution boom according to Claim 1 or 2, thereby characterized, that locating pin (44) includes a central borehole for the passage there through of the concrete line (22).

4. Distribution boom according to one of Claims 1 through 3, thereby characterized, that the at least one rotation drive element (48) is provided on a radially above or beyond the locating pin (44) projecting, preferably plate shaped bracket.

5. Distribution boom according to Claim 4, thereby characterized, that the at least one rotation drive element (48) is in the form of a coupling pin projecting above the bracket and axially parallel to the locating pin (44), adapted to be introduced in a complimentary driven borehole in the mounting block side driven part (50) and there is preferably securable against being pulled out.

6. Distribution boom according to Claim 4, thereby characterized, that the at least one rotation drive element (48) is in the form of an in the bracket provided borehole axially parallel to the locating pin (44), in which a complimentary, mounting block side driven pin is insertable and there is preferably securable against extraction.

7. Distribution boom according to one of Claims 1 through 6, thereby characterized, that the receiving bushing (46) with downwards directed opening is rigidly seated in the mounting block (32), preferably is welded therein.

8. Distribution boom according to one of Claims 4 through 7, thereby characterized, that the mounting block (32) includes a bracket forming the driven part (50), preferably projecting radially on the side of the block or bushing opening, preferably plate shaped, which during the coupling process is scalable or supported upon the bracket on the substrate side.

9. Distribution boom according to one of Claims 1 through 8, thereby characterized, that the locating pin (44) includes on its end an insertion cone (60).

10. Distribution boom according to one of Claims 1 through 9, thereby characterized, that the receiving bushing (46) exhibits on its face side an insertion cone.

11. Distribution boom according to one of Claims 1 through 10, thereby characterized, that the at least one rotation drive element (48) or the at least one driven part (50) includes an insertion cone (62) for the respective complimentary part.

12. Distribution boom according to one of Claims 1 through 11, thereby characterized, that two rotation drive elements (48) are provided diametrically opposite to each other relative to the locating pin (44).

13. Distribution boom according to one of Claims 1 through 12, thereby characterized, that the drive elements (48) of the substructure and the driven elements (50) on the mounting block side are formed fittingly couplable with each other preferably via pins (52).

14. Use of the distribution boom according to one of Claims 1 through 13 as interchangeable masts for mobile and stationary substructures (14, 14', 14'').

## Revendications

1. Mât distributeur pour pompes à béton, comprenant une structure d'embase (14, 14', 14"); un sabot de montage (32) pouvant tourner autour d'un axe vertical sur ladite structure d'embase ; un ensemble de bras (16) composé de plusieurs bras (34, 34', 34") constitutifs du mât, pouvant pivoter mutuellement par paires et portant un conduit (22) à béton, parmi lesquels un premier bras (34) constitutif du mât est articulé sur une articulation tournante (36) du sabot de montage (32) ; et un mécanisme d'entraînement (38) actionnable de préférence hydrauliquement et muni d'un pignon menant (42) pouvant tourner autour d'un axe vertical, en vue de l'entraînement du sabot de montage (32) en rotation, ledit sabot de montage (32), relié à l'ensemble de bras (16), pouvant être accouplé amoviblement avec ledit pignon menant (42) logé dans la structure d'embase (14, 14', 14"), **caractérisé par le fait que** le pignon menant (42) comprend un tourillon coaxial d'adaptation (44), saillant au-delà de la structure d'embase, et au moins un élément (48) d'entraînement en rotation qui est agencé de manière excentrée ; et **par le fait que** le sabot de montage comprend une douille réceptrice (46) complémentaire dudit tourillon d'adaptation (44) sur lequel elle peut être emboîtée amoviblement, ainsi qu'au moins une partie d'entraînement (40) pouvant être accouplée de manière libérable avec ledit élément (48) d'entraînement en rotation.

2. Mât distributeur selon la revendication 1, **caractérisé par le fait que** le mécanisme d'entraînement (38) présente des crémaillères (40) engrenant dans le pignon menant (42).

3. Mât distributeur selon la revendication 1 ou 2, **caractérisé par le fait que** le tourillon d'adaptation (44) est muni d'un perçage central en vue du passage du conduit (22) à béton.

4. Mât distributeur selon l'une des revendications 1 à 3, **caractérisé par le fait que** l'élément (48) d'entraînement en rotation, prévu au minimum, est implanté sur une console en porte-à-faux revêtant, de préférence, la forme d'une plaque et saillant radialement au-delà du tourillon d'adaptation (44).

5. Mât distributeur selon la revendication 4, **caractérisé par le fait que** l'élément (48) d'entraînement en rotation, prévu au minimum, est réalisé sous la forme d'un tenon d'accouplement dont l'axe est parallèle à celui du tourillon d'adaptation (44) ; qui fait saillie au-delà de la console en porte-à-faux ; peut être introduit dans un perçage complémentaire d'entraînement, pratiqué dans la partie d'entraînement (50) située du côté du sabot de montage ; et peut, de préférence, être arrêté dans ledit perçage pour interdire une extraction.

6. Mât distributeur selon la revendication 4, **caractérisé par le fait que** l'élément (48) d'entraînement en rotation, prévu au minimum, est réalisé sous la forme d'un perçage pratiqué dans la console en porte-à-faux ; dont l'axe est parallèle à celui du tourillon d'adaptation (44) ; et dans lequel un tenon complémentaire d'entraînement, situé du côté du sabot de montage, peut être introduit et peut, de préférence, être arrêté pour interdire une extraction.

7. Mât distributeur selon l'une des revendications 1 à 6, **caractérisé par le fait que** la douille réceptrice (46) est insérée rigidement dans le sabot de montage (32) avec son ouverture dirigée vers le bas, en étant de préférence intégrée par soudage.

8. Mât distributeur selon l'une des revendications 4 à 7, **caractérisé par le fait que** le sabot de montage (32) présente une console en porte-à-faux qui matérialise la partie d'entraînement (50), est de préférence réalisée en forme de plaque, fait de préférence saillie radialement sur le côté de l'ouverture de la douille et peut prendre appui, au cours du processus d'accouplement, sur la console en porte-à-faux située du côté de la structure d'embase.

9. Mât distributeur selon l'une des revendications 1 à 8, **caractérisé par le fait que** le tourillon d'adaptation (44) présente un cône d'introduction (60) à la face extrême.

10. Mât distributeur selon l'une des revendications 1 à 9, **caractérisé par le fait que** la douille réceptrice (46) présente un cône d'introduction à la face extrême.

11. Mât distributeur selon l'une des revendications 1 à 10, **caractérisé par le fait que** l'élément (48) d'entraînement en rotation, prévu au minimum, ou la partie d'entraînement (50) prévue au minimum, comporte un cône d'introduction (62) destiné à la partie complémentaire considérée.

12. Mât distributeur selon l'une des revendications 1 à 11, **caractérisé par** la présence de deux éléments (48) d'entraînement en rotation, occupant des positions diamétralement opposées vis-à-vis du tourillon d'adaptation (44).

13. Mât distributeur selon l'une des revendications 1 à 12, **caractérisé par le fait que** les éléments (48) d'entraînement en rotation, situés du côté de la structure d'embase, et les parties d'entraînement (50) situées du côté du sabot de montage, peuvent être mutuellement accouplés par concordance de formes, de préférence au moyen de goupilles (52).

14. Utilisation du mât distributeur selon l'une des revendications 1 à 13, en tant que mât interchangeable pour des structures d'embase (14, 14', 14") mobiles et fixes.
